# FASCICULE DE BREVET EUROPEEN

(11) **EP 0 316 422 B1**
(45) Date de publication et mention de la délivrance du brevet: **18.09.1991**
(21) Numéro de dépôt: 88905169.4
(22) Date de dépôt: 01.06.1988
(51) Int. Cl.: A47G 33/12

(54) **PROCEDE ET DISPOSITIF DE CONSERVATION DE PLANTES**
VERFAHREN UND VORRICHTUNG ZUR KONSERVIERUNG VON PFLANZEN
PROCESS AND DEVICE FOR THE PRESERVATION OF PLANTS

(30) Priorité: 02.06.1987 BE 8700612
(43) Date de publication de la demande: 24.05.1989
(73) Titulaire: BERNARDY, Félicien, B-6702 Attert (BE)
(72) Inventeur: BERNARDY, Félicien, B-6702 Attert (BE)
(74) Mandataire: Claeys, Pierre
(86) Numéro de dépôt international: BE8800020
(87) Numéro de publication internationale: WO8809638

(56) Documents cités:
- DE-A- 3 524 588
- DE-U- 8 625 939
- US-A- 3 052 437

## Description

La présente invention est relative à un procédé de conservation de plantes à tige de grande dimension, en particulier de type sapin de Noël, conforme au préambule de la revendication 1. Elle concerne également un dispositif de conservation du type décrit dans le préambule de la revendication 2.

Un des inconvénients des sapins de Noël est bien connu, ils se dessèchent rapidement, leurs aiguilles tombent alors sur le sol et leur utilisation à l'intérieur est donc de courte durée. D'autre part, il s'agit de plantes parfois de grande dimension qu'il est malaisé d'introduire dans un récipient, tel qu'un pot, et surtout de maintenir de manière stable en position dressée.

On connaît des récipients munis de moyens de retenue de la tige du sapin introduit. Ces moyens permettent uniquement l'introduction d'une tige coupée de sapin au travers d'un passage d'ouverture limitée prévu au centre du récipient. Là, la tige est ensuite calée par des moyens de coinçage et le pot est stabilisé par des étais externes d'un grand encombrement.

Ces récipients ne permettent pas l'introduction de la tige de sapin garnie de ses racines, d'une motte de terre ou d'un conteneur rempli de terre. L'introduction de la tige par le passage central du pot n'est pas aisé si le sapin est d'un grand poids et plusieurs personnes sont habituellement nécessaires pour cette opération. Enfin le récipient utilisé à une forme spécifique, obligatoire et n'importe quel pot ne peut pas être utilisé dans ce but.

On connaît aussi un dispositif, du type indiqué au début (voir US-A-3052437). Ce dispositif de fixation de sapin ne permet qu'une immobilisation d'un tronc déjà coupé, à l'aide d'un collier à ouverture invariable et de trois petites vis de serrage.

Par ailleurs lorsque le sapin est muni d'une motte ou d'un conteneur, habituellement on plante la motte ou le conteneur dans un récipient plus large et on ajoute de la terre pour le remplir. On étaye éventuellement le sapin comme on peut, puis on ajoute de l'eau pour humidifier modérément la terre sans qu'elle ne se liquéfie. Dès que l'on ajoute trop d'eau, la terre ne retient plus la tige du sapin qui risque de s'incliner ou de se renverser.

Il est donc, dans ces conditions, impossible d'alimenter correctement le sapin en eau, ce qui explique son dessèchement rapide, en particulier lorsqu'il est soumis aux très mauvaises conditions climatiques de l'intérieur chauffé d'un salon ou d'un hall de réception, etc.....

On a par ailleurs observé que, trempé uniquement dans l'eau, une tige dépourvue de ses racines pouvait présenter un aspect de fraîcheur amélioré, un peu plus longtemps que les tiges enfouies dans de la terre humidifiée. Toutefois cette amélioration est de courte durée et elle est tout à fait insuffisante, car, comme les fleurs coupées dans l'eau, les sapins dont la tige est coupée périclitent à un certain moment.

Enfin, la vente des sapins avec motte ou conteneur est une solution peu écologique puisqu'elle détériore et fait disparaître rapidement le sol d'où l'on arrache ces sapins.

La présente invention a pour but de remédier aux inconvénients précités par la mise en oeuvre d'un procédé et d'un dispositif de conservation ainsi que d'un organe de support qui permettent de conserver pendant une période prolongée, à l'état frais et vigoureux, une plante à grande tige, en particulier un sapin de Noël, dans les mauvaises conditions d'un intérieur de maison. Le procédé et le dispositif suivant l'invention doivent permettre de supprimer le dessèchement rapide des sapins de Noël et de faire grandement disparaître le danger d'incendie qu'ils représentent. Le mode et le dispositif de support et de fixation doivent en outre être simples, même pour des personnes peu fortes, et le dispositif doit surtout être universel, c'est-à-dire adaptable à n'importe quel type de sapin, coupé ou non, avec motte de terre ou conteneur ou rien qu'avec les racines. Enfin, l'organe de support doit être adaptable à la plupart des pots et récipients à plante utilisés sur le marché.

On résout ce problème, suivant l'invention, en mettant en oeuvre un procédé tel que décrit au début et présentant les particularités indiquées dans la partie caractérisante de la revendication 1.

On prévoit aussi, suivant l'invention, un dispositif de conservation de plantes à tige de grande dimension, en particulier du type sapin de Noël, tel que décrit au début, ce dispositif présentant les particularités indiquées dans la partie caractérisante de la revendication 2. Des formes de réalisation particulières de ce dispositif ressortent des revendications 3 à 16.

D'autres détails et particularités de l'invention ressortiront de la description donnée ci-après, à titre non limitatif, avec référence aux dessins annexés, ainsi que des revendications qui suivent.
La figure 1 représente une vue du dessus d'une forme de réalisation de dispositif de conservation suivant l'invention.
La figure 2 représente une vue en coupe suivant la ligne II-II de la figure 1, à l'échelle agrandie.
Les figures 3 et 4 représentent une vue latérale et une vue en plan d'une forme de réalisation d'organe de maintien, prévu au fond du récipient.
Les figures 5 à 8 illustrent l'universalité d'application d'un dispositif suivant l'invention.
La figure 9 représente une vue en perspective d'un dispositif suivant l'invention avant l'introduction de la tige.
La figure 10 représente une vue en perspective d'une tige de sapin munie d'un organe de support suivant l'invention avant l'introduction de la tige dans un récipient.
La figure 11 représente une vue du dessus d'une autre forme de réalisation de dispositif suivant l'invention.
   Sur les différents dessins, les éléments identiques ou analogues sont désignés par la même référence.

Sur les figures 1, 2 et 5 à 8, est illustré un dispositif de conservation de plantes à tige de grande dimension en particulier de sapin de Noël. Ce dispositif comprend un récipient 1 dans lequel la tige 2 de la plante est introduite. Ce récipient 1 est formé d'un fond 3 à partir duquel fait saillie vers le haut une enveloppe périphérique 4. Le récipient illustré est du type seau en matière plastique ou métallique ou pot en matière céramique, mais il est bien entendu que sa forme et la matière dont il est réalisé n'est pas critique. Le récipient doit bien sûr être ouvert vers le haut pour permettre l'introduction de la tige de la plante.

Le dispositif suivant l'invention comprend en outre, dans sa forme de réalisation illustrée sur les figures précitées, un organe de support 5. Ainsi qu'il ressort en particulier de la figure 1, cet organe comprend deux éléments de retenue 6 et 7. Le premier élément de retenue 6 est pourvu de moyens d'accrochage qui permettent de le fixer de manière détachable ou amovible au récipient. Dans l'exemple de réalisation illustré sur la figure 1, ces moyens d'accrochage comprennent des trous allongés 8 prévus aux extrémités de l'élément de retenue 6, de façon à permettre un ajustement de la longueur de l'élément de retenue 6 au diamètre du récipient 1 et un ajustement latéral à la plante. Les moyens d'accrochage précités comprennent en outre des tiges d'accrochage 9 filetées à une extrémité et en forme de crochet 10 à l'extrémité opposée. Ce crochet est prévu pour pouvoir prendre appui par le bas sur le rebord 11 d'un récipient courant pour plantes et la forme illustrée de ce crochet est uniquement donnée à titre d'exemple. Les tiges filetées 9 peuvent être glissées au travers des trous 8 et les moyens d'accrochage susdits comprennent en outre des écrous à oreilles 12 qui servent à serrer l'élément de retenue 6 contre le rebord 11 du récipient 1. Lorsque l'un des moyens d'accrochage est détaché et que l'écrou 12 de l'autre est un peu desserré, il est même possible que la tige d'accrochage 9 serve d'axe de pivotement pour l'élément de retenue 6 (voir figure 9). Cet agencement permet donc une fixation détachable ou simplement amovible de l'élément de retenue 6 sur le récipient 1. Cette fixation peut en outre avoir lieu avant ou après l'introduction de la tige dans le récipient, puisque même en position fixée d'un côté, il peut laisser l'ouverture du récipient libre pour le passage de la tige, même si celle-ci est encore pourvue de ses racines, d'une motte de terre ou d'un conteneur.

Le premier élément de retenue 6, tel qu'illustré sur la figure 1, est une barre en un matériau résistant de nature quelconque. Sa longueur est au moins égale à celle de l'ouverture supérieure des récipients couramment utilisés pour la plantation de sapins de Noël à l'intérieur. Au lieu des trous allongés 8 décrits ci-dessus, on peut prévoir d'autres agencements courants, connus du spécialiste, pour adapter la longueur de la barre 6, comme par exemple une disposition télescopique (voir figure 11). On peut aussi prévoir, comme illustré sur la figure 1, que la barre 6 soit formée de deux parties 6A et 6B emboîtables (en 6C), de façon à pouvoir disposer la barre 6 au fond du récipient lorsqu'elle n'est pas utilisée.

Le deuxième élément de retenue 7 de l'organe de support du dispositif suivant l'invention est, dans sa forme de réalisation illustrée sur la figure 1, une barre en un matériau résistant de nature quelconque. Sa longueur est avantageusement inférieure à l'ouverture du récipient.

Sur la figure 1, des moyens de fixation sont prévus pour relier de manière détachable et/ou amovible la barre 7 de la barre 6. Ces moyens comprennent deux tiges 17 et 18 qui font saillie parallèlement d'un côté de la barre 6. Ces tiges 17 et 18 sont mutuellement écartées d'une distance supérieure au diamètre maximal habituel des tiges des sapins à conserver à l'intérieur. Leur longueur est suffisante pour que, lorsque la tige du sapin est en appui contre la barre 6 entre elles, elles fassent encore au moins légèrement saillie au-delà de ladite tige. Les extrémités libres de ces tiges 17 et 18 sont filetées et elles sont capables de coulisser au travers de perforations 19 et 20 prévues de manière correspondante dans la barre 7. Comme moyens de fixation coopérant avec les tiges 17 et 18, on prévoit enfin des écrous à oreilles 21 et 22 à visser sur les extrémités libres filetées des tiges 17 et 18 qui font saillie au-delà des perforations 19 et 20 de la barre 7. Cet agencement permet donc de disposer les deux éléments de retenue 6 et 7 de part et d'autre de la tige, en les reliant mutuellement. Si l'on ne détache qu'un des écrous 21 ou 22 et qu'on desserre légèrement l'autre, il est aussi possible de faire pivoter la barre 7 autour de l'axe formé par une des tiges 17 ou 18 (voir figure 9).

Dans l'exemple de réalisation illustré sur la figure 1, les moyens de fixation 17 à 22 forment simultanément les moyens de serrage qui, lorsqu'ils sont serrés, soumettent les deux éléments de retenue à des forces de rapprochement mutuel, de façon que la tige de la plante disposée entre eux puisse être serrée d'une manière adaptée à son diamètre.

La barre 6 présente, dans l'exemple de réalisation illustré sur la figure 1, une zone d'appui 13 pour la tige 2 du sapin. Cette première zone d'appui 13 est façonnée sensiblement au centre de la barre 6 sous la forme d'un évidement latéral. La première zone d'appui 13, dans une vue en plan, a sensiblement la forme d'un arc de cercle dont le diamètre correspond approximativement au diamètre maximal des tiges de plantes à conserver à l'intérieur (voir tige 2A représentée en traits mixtes sur la figure 1). Cette zone d'appui 13 est aussi pourvue, dans son fond, d'une rainure verticale 14. De cette manière, lorsque les tiges ont un diamètre plus petit que celui des tiges 2A, elles disposent toujours d'au moins deux points de contact avec la zone d'appui 13 (sur la figure 1, voir la tige 2B représentée en traits plein et la tige 2C représentée en traits interrompus). La zone d'appui 13 peut avantageusement être pourvue de moyens anti-friction, comme par exemple d'un nervurage tel qu'illustré sur la figure 9.

Au milieu d'une de ses faces, la barre 7 présente une saillie 15 dont le sommet est pourvu d'un évidement formant une deuxième zone d'appui 16 pour la tige du sapin. La hauteur et la largeur de cette saillie 15 sont prévues de façon qu'elle puisse éventuellement pénétrer dans l'évidement formant la première zone d'appui 13, lorsque les barres 6 et 7 sont serrées autour d'une tige de petit diamètre, comme la tige 2C. Les dimensions de la saillie 15 sont toutefois telles qu'elle ne puisse entrer en contact avec la première zone d'appui 13.

Dans l'exemple de réalisation illustré sur la figure 1, la deuxième zone d'appui 16 est formée de deux pans disposés perpendiculairement l'un à l'autre en formant un évidement en forme de V. De cette manière, cette zone d'appui est toujours en contact avec la tige du sapin en au moins deux points, en position du serrage de la tige. Dans cette position on obtient donc toujours quatre points de contact entre l'organe de support et la tige de l'arbre, ce qui en fait une fixation très sûre. Il est évident qu'on pourrait envisager d'autres formes de réalisation des zones d'appui. Par exemple la zone d'appui 13 pourrait également être conformée en V.

Sur la barre 7, il est prévu, sur la face opposée à la deuxième zone d'appui 16,une zone d'appui potentielle, supplémentaire, 23 formée par un évidement constitué de deux pans inclinés en forme de V. A la différence de l'évidement formant la zone d'appui 16, la zone d'appui 23 n'est pas évidée dans une saillie de la barre et peut avantageusement être utilisée pour de grosses tiges de plantes, en installant la barre 7 sur les tiges de fixation 17 et 18 en position renversée (voir la position de la barre 7A représentée en traits mixtes sur la figure 1).

Toutes ces zones d'appui 16 et 23 peuvent naturellement être pourvues, d'une manière non représentée, de moyens anti-friction, tels qu'un nervurage analogue à celui illustré sur la figure 9 pour la zone 13.

On peut aussi prévoir, au fond 3 du récipient, un organe de maintien 24 en forme de pointe sur lequel la tige du sapin peut être piquée, lorsqu'on a utilisé une tige préalablement coupée. Comme cet organe n'est pas nécessaire dans les autres cas, on prévoit son logement dans un évidement 25 du fond 3, dans lequel il peut être enfoncé et dont il peut ensuite être aisément retiré.

Les moyens de stabilisation du dispositif suivant l'invention sont constitués par de l'eau dont le niveau supérieur 26 est représenté sur les figures 5 à 8. L'eau sert donc non seulement de milieu d'alimentation pour les sapins mais aussi de moyen de stabilisation du récipient et donc du sapin planté à l'intérieur de ce dernier.

Le dispositif de conservation qui vient d'être décrit va être mis en oeuvre de la manière suivante:

La barre 6 est en position accrochée à ses deux extrémités sur le bord du récipient 1. La barre 7 est écartée suffisamment de la barre 6 par un dévissage progressif des écrous 21 et 22. La tige est alors introduite dans le passage formé entre les barres 6 et 7 et les deux tiges de fixation 17 et 18. Ce processus, comme l'état antérieur de la technique, ne permet que la fixation de tiges préalablement coupées.

On peut avantageusement plutôt détacher complètement l'organe de support 5 du bord du récipient 1, en dévissant complètement les écrous 12. De même on détache complètement la barre 7 de la barre 6. La tige 2, encore hors du récipient, est passée entre les tiges de fixation 17 et 18 de la barre 6 puis la barre 7 est revissée sur les tiges 17 et 18. Après serrage de la tige 2 entre les barres 6 et 7, ainsi qu'il est illustré sur la figure 10, le tout est placé sur le récipient, et la barre 6 est accrochée à nouveau au bord du récipient par serrage des écrous 12. Cette façon de procéder, ainsi que celle décrite ci-dessous, n'est plus limitée à des tiges coupées, mais permet toutes les mises en pot illustrées sur les figures 5 à 8.

On peut aussi détacher la barre 6 à une extrémité et desserrer légèrement l'écrou 12 à l'autre extrémité, de façon à faire pivoter la barre 6 vers l'extérieur, autour de l'élément de crochet 9, 10. Cette opération permet de largement dégager l'ouverture du récipient. De même l'un des écrous 21 ou 22 est détaché et la barre 7 est dégagée d'une des tiges de fixation 17 ou 18, tandis que l'autre écrou n'est que desserré. Cela permet un pivotement vers le bas de la barre 7 autour de l'une des tiges de fixation. La position ainsi obtenue est illustrée sur la figure 9. Dans cette position la tige 2 peut être enfoncée dans le récipient et puis, par pivotement des barres et revissage des écrous, les deux barres peuvent être serrées de part et d'autre de la tige.

Après toutes ces opérations, ou avant elles, le récipient est rempli d'eau et lesté par celle-ci. Cette eau est maintenue constamment à ce niveau de remplissage, tel que celui illustré par la référence 26 sur les figures 5 à 8.

Une autre forme de réalisation de dispositif suivant l'invention est illustrée sur la figure 11. A la différence du dispositif suivant la figure 1, l'organe de support 5 comprend un premier élément de retenue sous la forme d'une barre télescopique 6. Le deuxième élément de retenue est un ressort 27, par exemple du type à lame, qui peut être fixé, non pas sur la barre 6, mais sur le bord supérieur du récipient, par des moyens de fixation 28 d'un type connu, quelconque. Le moyen de serrage est ici formé par le ressort lui-même, et simultanément par la barre 6 qui peut être rapprochée du ressort 27.

Le grand avantage d'un dispositif suivant l'invention et de son organe de support est donc de permettre le placement d'un sapin dans un récipient quelle que soit l'état de sa tige, avec ou sans racines. Il permet par ailleurs de se servir de l'eau d'alimentation du sapin, comme lest pour le dispositif, qui reste donc peu encombrant et très stable.

D'une manière inattendue, un sapin muni de ses racines et supporté dans un dispositif de conservation suivant l'invention connaît une fraîcheur et une vigueur tout à fait inhabituelle, que ne connaissent pas les sapins munis de quelques racines et d'une motte de terre et dont la terre n'est qu'humidifiée d'une manière courante. En effet, ces derniers, s'ils sont alimentés convenablement en eau, peuvent continuer à vivre un certain temps à l'intérieur d'une habitation. Toutefois, cette alimentation ne peut se faire dans les conditions réellement requises par un sapin pour qu'il soit en parfaite vigueur et fraîcheur, car alors l'eau d'alimentation liquéfie tellement le terreau ajouté dans le récipient que celui-ci n'est plus capable de retenir seul le sapin introduit dans le récipient.

Le demandeur a planté fin décembre un sapin muni de racines, sans terre, en mettant en oeuvre un dispositif de conservation suivant l'invention. Le sapin a ainsi été maintenu dans la salle de chaufferie de son habitation, c'est-à-dire dans les plus mauvaises conditions qui puissent exister. Or, deux mois après, on a pu constater non seulement que le sapin vivait toujours, mais aussi qu'il avait en outre bourgeonné et émis des branches jusqu'à 14 cm de longueur, et qu'il n'avait en rien perdu de son éclat. D'autre part, il n'a pas cessé pendant toute cette période d'embaumer la maison de l'odeur très particulière de ce résineux, que l'on peut percevoir en se promenant dans des forêts de sapin après une forte pluie. On n'a pas pu observer une perte d'aiguilles anormale autour du sapin.

Le dispositif et le procédé de conservation mis en oeuvre permettent en outre de réduire ou de supprimer la quantité de terre déplacée lors de l'arrachage du sapin. Cela permet de ne pas retirer du sol d'origine des quantités de terre ce qui, à la longue, représente un facteur non négligeable d'appauvrissement de ce sol. D'autre part, les sapins sans motte ne nécessitent pas un coupage court des racines, comme l'exige la réalisation de la motte. Des radicelles plus nombreuses peuvent accompagner le sapin livré.

Enfin, comme on peut l'imaginer, le procédé suivant l'invention permet la conservation des sapins à l'intérieur dans des conditions de plus grande sécurité contre l'incendie.

On peut par exemple envisager des zones d'appui de formes différentes ou prévoir uniquement trois points de contact entre la tige et ces zones d'appui (voir figure 11).

On peut aussi envisager un deuxième élément de retenue en forme de pince élastique, qui, au lieu d'être fixé, comme le ressort 27 de la figure 11, sur le récipient, serait à rattacher au premier élément de retenue.

On peut prévoir d'ajouter, à l'eau d'alimentation, une composition d'additifs rappropriée pour la culture de la plante concernée.

Enfin, il est évident que le procédé et le dispositif de conservation ainsi que l'organe de support décrits ci-dessus peuvent aussi être mis en oeuvre pour la conservation de plantes à l'extérieur.

## Revendications

1. Procédé de conservation de plantes à tige de grande dimension, en particulier du type sapin de Noël, comprenant l'introduction de la tige de la plante dans un récipient, le remplissage du récipient, avant ou après l'introduction de la tige de la plante, par de l'eau qui sert non seulement à alimenter la plante et à la conserver en vigueur et fraîcheur mais aussi à lester le récipient et ainsi à la stabiliser, l'immobilisation de la plante dans le récipient de manière stable par fixation de la tige sur un bord périphérique supérieur du récipient à l'aide de moyens de retenue, ainsi qu'un apport régulier d'eau au récipient, caractérisé en ce qu'il comprend l'introduction de la plante munie de ses racines, éventuellement encore garnies d'une motte de terre ou d'un conteneur, l'application, en appui contre la tige, avant ou après son introduction, d'une zone d'appui d'un premier moyen de retenue fixé ou à fixer sur le récipient, l'agencement d'une zone d'appui d'un deuxième moyen de retenue du côté de la tige opposé à celui contre lequel est appliqué le premier moyen de retenue et un rapprochement progressif des deux moyens de retenue de façon à coincer la tige entre lesdites zones d'appui, d'une manière adaptée à son diamètre.

2. Dispositif de conservation de plantes à tige de grande dimension, en particulier du type sapin de Noël, comprenant un récipient (1) dans lequel la tige (2) de la plante est introduite, ce récipient (1) étant formé d'un fond (3), à partir duquel fait saillie vers le haut une enveloppe périphérique (4) définissant un bord périphérique supérieur, et étant ouvert vers le haut, un organe de support (5) constitué d'éléments de retenue (6, 7, 27) à l'aide desquels ladite tige est maintenue en position dressée dans le récipient (1), des moyens d'accrochage (8, 9, 10 12) permettant de fixer un premier élément de retenue (6) au bord périphérique supérieur du récipient, de manière détachable et/ou amovible, des moyens de fixation (17-22; 28) d'un deuxième élément de retenue (7, 27) de façon que les deux éléments de retenue (6, 7, 27) soient disposés de part et d'autre de la tige (2), ainsi que des moyens de stabilisation du récipient (1) sous la forme d'un lestage formé principalement par de l'eau (26), caractérisé en ce que les deux éléments de retenue (6, 7) présentent chacun au moins une zone d'appui (13, 16, 23) pour la tige (2), même munie de ses racines, et éventuellement garnie d'une motte de terre ou d'un conteneur, en ce que les moyens de fixation (17-22; 28) susdits relient le deuxième élément de retenue de manière détachable et/ou amovible, au récipient (1) ou au premier élément de retenue (6) et en ce que le dispositif comprend en outre des moyens de serrage (17-22; 27) qui provoquent un rapprochement mutuel progressif des deux éléments de retenue (6, 7, 27) de façon que la tige (2) de la plante disposée entre ces derniers soit coincée entre leurs zones d'appui, d'une manière adaptée à son diamètre.

3. Dispositif suivant la revendication 2, caractérisé en ce que les zones d'appui (13, 16, 23) sont conformées de façon que, dans la position de coinçage, il y ait toujours, en section transversale, au moins quatre points de contact entre la tige (2) et les éléments de retenue (6, 7).

4. Dispositif suivant la revendication 3, caractérisé en ce que l'un des éléments de retenue (6) présente une première zone d'appui (13) dont la forme est adaptée pour coopérer avec une tige (2A) de diamètre maximal pour les plantes à conserver à l'intérieur et en ce que l'autre des éléments de retenue (7) est pourvu d'une deuxième zone d'appui (16, 23) qui peut être agencée en face de la première zone d'appui (13), ces zones d'appui étant conformées de manière à permettre, sous l'effet des moyens de serrage (17-22), un ajustement de leur distance jusqu'à des valeurs très inférieures au diamètre maximal précité.

5. Dispositif suivant la revendication 4, caractérisé en ce que la première zone d'appui (13) présente une rainure verticale (14) approximativement en son milieu.

6. Dispositif suivant l'une des revendications 3 à 5, caractérisé en ce que chacun des éléments de retenue ou l'un d'eux (7) présente plusieurs zones d'appui potentielles (16, 23) en vue d'une adaptation au diamètre de la tige.

7. Dispositif suivant l'une quelconque des revendications 2 à 6, caractérisé en ce que les moyens de fixation susdits (17-22) forment simultanément les moyens de serrage susdits.

8. Dispositif suivant l'une quelconque des revendications 2 à 7, caractérisé en ce que le premier élément de retenue (6) est une barre, en une ou plusieurs pièces, de longueur au moins égale à celle de l'ouverture supérieure du récipient (1) et en ce qu'il porte lesdits moyens d'accrochage (8-10, 12) à chacune de ses extrémités.

9. Dispositif suivant la revendication 8, caractérisé en ce qu'il comprend des moyens d'ajustement de la longueur de la barre à la dimension de l'ouverture du récipient.

10. Dispositif suivant l'une quelconque des revendications 2 à 9, caractérisé en ce que le premier élément de retenue (6) est accroché à une de ses extrémités, au bord (11) du récipient (1) par un moyen d'accrochage (8-10, 12) permettant un pivotement du premier élément de retenue (6) autour de ce moyen d'accrochage.

11. Dispositif suivant l'une quelconque des revendications 8 à 10, caractérisé en ce que la barre (6) présente sur une de ses faces latérales un évidement en forme d'arc de cercle dont le rayon correspond approximativement au rayon maximal d'une tige de plante conservée à l'intérieur, cet évidement formant la première zone d'appui (13) susdite, celle-ci pouvant éventuellement être pourvue de moyens anti-friction, tels qu'un nervurage.

12. Dispositif suivant l'une des revendications 4 à 11, caractérisé en ce que le deuxième élément de retenue (7) présente, en face du premier élément de retenue (6), une saillie (15) dont le sommet est pourvu d'un évidement formant ladite deuxième zone d'appui (16), la longueur et la hauteur de cette saillie (15) étant prévues de façon à permettre sa pénétration dans un évidement, façonné sur le premier élément de retenue pour servir de première zone d'appui (13), sans autoriser de contact avec cette première zone d'appui (13).

13. Dispositif suivant la revendications 12, caractérisé en ce qui le deuxième élément de retenue (7) présente, à l'opposé de la saillie (15) susdite, un évidement formant une potentielle d'appui supplémentaire (23), en position renversée du deuxième élément de retenue (7).

14. Dispositif suivant l'une quelconque des revendications 2 à 13, caractérisé en ce que les moyens de serrage susdits comprennent deux tiges (17, 18) qui font saillie parallèlement d'un des éléments de retenue (6), à une distance supérieure au diamètre de la tige de la plante, et sur une longueur supérieure à ce diamètre, en ce que les extrémités libres de ces tiges (17, 18) sont filetées et passées au travers de perforations (19, 20) prévues de manière correspondante sur le deuxième élément de retenue (7) et en ce que des écrous de blocage (21, 22) sont vissés sur les extrémités de ces tiges (17, 18) faisant saillie au dehors de ces perforations (19, 20).

15. Dispositif suivant l'une quelconque des revendications 2 à 14, caractérisé en ce que le deuxième élément de retenue (7) est relié au premier élément de retenue (6) par une ses extrémités, de façon à être capable de pivoter par rapport au premier élément de retenue (6).

16. Dispositif suivant l'une quelconque des revendications 2 à 6, caractérisé en ce qu'au moins l'un des éléments de retenue (27) est en une matière résistante élastique, dont la force élastique sert de force de rapprochement mutuel des éléments de retenue (6, 27).

## Patentansprüche

1. Verfahren zum Konservieren von Pflanzen mit einem Stamm mit großer Ausdehnung, insbesondere Christbäume oder dergleichen, welches die Schritte umfaßt: Einsetzen des Stammes der Pflanze in einen Behälter, Befüllen des Behälters vor oder nach dem Einsetzen des Pflanzenstammes mit Wasser, welches nicht nur der Versorgung der Pflanze und zum Erhalt ihrer Kraft und Frische dient, sondern auch zum Beschweren und Stabilisieren des Behälters, Befestigung der Pflanze in dem Behälter in stabiler Weise durch die Befestigung des Stammes an einem äußeren, oberen Rand des Behälters mittels Halteelementen sowie eine regelmäßige Zufuhr von Wasser zum Behälter, dadurch gekennzeichnet, daß das Verfahren ferner die Schritte umfaßt: Einsetzen der Pflanze mit samt ihren Wurzeln, welche gegebenenfalls noch mit einem Erdballen oder einem Behältnis behaftet sind, vor oder nach dem Einsetzen in den Behälter ein stützendes Anbringen eines Stützbereichs eines ersten Halteelementes am Stamm, welches am Behälter befestigt oder befestigbar ist, Anordnung eines Stützbereichs eines zweiten Halteelements an einer gegenüberliegenden Seite des Stammes zu der Seite, an der das erste Halteelement angebracht ist, und ein zunehmendes Annähern der beiden Halteelemente in der Weise, daß der Stamm zwischen den Stützbereichen seinem Durchmesser angepaßt gehalten wird.

2. Vorrichtung zum Konservieren von Pflanzen mit einem Stamm großer Ausdehnung, insbesondere Christbäume oder dergleichen, mit einem Behälter (1), der nach oben offen und aus einem Boden (3) gebildet ist, von dem ausgehend ein äußerer Mantel (4) nach oben vorspringt, welcher einen äußeren oberen Rand bildet, mit einer Tragvorrichtung (5), welche aus Halteelementen (6, 7, 27) gebildet ist, mit deren Hilfe der Stamm in einer aufrechten Stellung in dem Behälter (1) gehalten ist, mit Befestigungsmitteln (8, 9, 10, 12), die die Befestigung eines ersten Halteelementes (6) lösbar und/oder verstellbar am äußeren oberen Rand des Behälters erlauben, mit Befestigungsmitteln (17 bis 22; 28) eines zweiten Halteelementes (7, 27), die so ausgebildet sind, daß die beiden Halteelemente (6, 7, 27) beiderseits des Stammes (2) angeordnet sind, sowie mit Stabilisierungsmitteln des Behälters (1) in Form einer Beschwerung, die im wesentlichen durch den Wasseranteil (26) gebildet wird, dadurch gekennzeichnet, daß die beiden Halteelemente (6, 7) jeweils mindestens einen Stützbereich (13, 16, 23) für den Stamm (2) aufweisen, selbst wenn dieser Wurzeln aufweist und gegebenenfalls mit einem Erdballen oder Behältnis versehen ist, wobei die Befestigungsmittel (17 bis 22; 28) das zweite Halteelement lösbar und/oder verstellbar am Behälter (1) oder am ersten Halteelement (6) halten und wobei die Vorrichtung außerdem Spannmittel umfaßt, welche eine zunehmende, gegenseitige Annäherung der beiden Halteelemente (6, 7, 27) erlauben, derart, daß der Stamm (2) der Pflanze, der zwischen diesen angeordnet ist, zwischen den Stützbereichen an den Stammdurchmesser angepaßt gehalten wird.

3. Vorrichtung nach Anspruch 2, dadurch gekennzeichnet, daß die Stützbereiche (13, 16, 23) so ausgebildet sind, daß in der Klemmstellung stets, im Querschnitt gesehen, mindestens vier Kontaktstellen zwischen dem Stamm (2) und den Halteelementen (6, 7) gegeben sind.

4. Vorrichtung nach Anspruch 3, dadurch gekennzeichnet, daß eines der Halteelemente (6) einen ersten Stützbereich (13) bildet, dessen Ausformung für ein Zusammenwirken mit einem Stamm (2A) mit maximalem Durchmesser derjenigen Pflanzen, die im Haus konserviert werden sollen, angepaßt ist, und daß das andere Halteelement (7) mit einem zweiten Stützbereich (16, 23) ausgestattet ist, der gegenüberliegend zum ersten Stützbereich (13) anordenbar ist, wobei die Stützbereiche so ausgebildet sind, daß unter Einwirkung der Spannmittel (17 bis 22) eine Einstellung ihres Abstandes bis zu einem Wert, der deutlich geringer ist als der genannte maximale Durchmesser, möglich ist.

5. Vorrichtung nach Anspruch 4, dadurch gekennzeichnet, daß der erste Stützbereich (13) ungefähr in seiner Mitte eine vertikale Nut (14) umfaßt.

6. Vorrichtung nach einem der Ansprüche 3 bis 5, dadurch gekennzeichnet, daß jedes Halteelement oder eines von beiden mehrere Stützbereiche (16, 23) im Hinblick auf die Anpassung an den Durchmesser des Stammes aufweist.

7. Vorrichtung nach einem der Ansprüche 2 bis 6, dadurch gekennzeichnet, daß die Befestigungsmittel (17 bis 22) gleichzeitig die Spannmittel bilden.

8. Vorrichtung nach einem der Ansprüche 2 bis 7, dadurch gekennzeichnet, daß das erste Halteelement (6) ein einteiliger oder mehrteiliger Balken ist, dessen Länge mindestens gleich der der oberen Öffnung des Behälters 1 ist, und daß der Balken die Befestigungsmittel (8 bis 10, 12) an seinen jeweiligen Enden trägt.

9. Vorrichtung nach Anspruch 8, dadurch gekennzeichnet, daß sie eine Einstellvorrichtung für die Länge des Balkens, entsprechend der Abmessung der Öffnung des Behälters, umfaßt.

10. Vorrichtung nach einem der Ansprüche 2 bis 9, dadurch gekennzeichnet, daß das erste Halteelement (6) mit seinen Enden am Rand (11) des Behälters (1) durch die Befestigungsmittel (8 bis 10, 12) gehalten ist, wobei ein Verschwenken des Halteelementes (6) um die Befestigungsmittel möglich ist.

11. Vorrichtung nach einem der Ansprüche 8 bis 10, dadurch gekennzeichnet, daß der Balken (6) an einer seiner Seitenflächen eine kreisbogenförmige Ausnehmung umfaßt, wobei der Radius ungefähr dem größten Radius eines Stammes einer im Haus zu konservierenden Pflanze entspricht, wobei die Ausnehmung den ersten Stützbereich (13) bildet und gegebenenfalls ein Lagerteil, wie z.B. eine Rippung, umfaßt.

12. Vorrichtung nach einem der Ansprüche 4 bis 11, dadurch gekennzeichnet, daß das zweite Halteelement (7) gegenüberliegend zum ersten Halteelement (6) einen Vorsprung (15) umfaßt, dessen Kuppe eine Ausnehmung aufweist, welche den zweiten Stützbereich (16) bildet, wobei die Länge und die Höhe des Vorsprungs (15) so gewählt ist, daß er in eine gegenüberliegende Ausnehmung des ersten Halteelementes, welche als erster Stützbereich dient, einschiebbar ist, ohne daß ein Kontakt mit dem ersten Stützbereich (13) möglich ist.

13. Vorrichtung nach Anspruch 12, dadurch gekennzeichnet, daß das zweite Halteelement (7) gegenüberliegend zu dem Vorsprung (15) eine Ausnehmung aufweist, welche einen zusätzlichen Stützbereich (23) an der Rückseite des zweiten Halteelementes (7) bildet.

14. Vorrichtung nach einem der Ansprüche 2 bis 13, dadurch gekennzeichnet, daß die Spannmittel (2) Bolzen (17, 18) umfassen, welche parallel aus einem der Halteelemente (6) vorspringen, und zwar in einem Abstand, der größer als der maximale Stammdurchmesser der Pflanze ist und weiter vorspringt, als dies dem maximalen Durchmesser entspricht, daß die freien Enden der Bolzen (17, 18) ein Gewinde umfassen und durch in dem zweiten Halteelement (7) komplementär vorgesehene Durchbrüche (19, 20) hindurchtreten, und daß Gegenmuttern (21, 22) auf die über die Durchbrüche (19, 20) hinausstehenden Enden der Bolzen (17, 18) aufgeschraubt sind.

15. Vorrichtung nach einem der Ansprüche 2 bis 14, dadurch gekennzeichnet, dass das zweite Halteelement (7) mit dem ersten Halteelement (8) an einem seiner Enden so verbunden ist, dass es zum ersten Halteelement (6) verschwenkbar ist.

16. Vorrichtung nach einem der Ansprüche 2 bis 6, dadurch gekennzeichnet, dass mindestens eines der Halteelemente (27) aus einem dauerelastischen Material hergestellt ist, wobei die Elastizitätskraft die alteelemente (6, 27) gegeneinander drückt.

## Claims

1. A process for the preservation of plants with large-sized stems, in particular of the Christmas tree type, comprising the introduction of the plant stem into a receptacle, the filling of the receptacle, before or after the introduction of the plant stem, with water which serves not only to feed the plant and to preserve its vigour and freshness but also to ballast the receptacle and thus to stabilise it, the immobilisation of the plant in the receptacle in a stable manner by fastening the stem to an upper peripheral edge of the receptacle with the aid of retention means, and also a regular supply of water to the receptacle, characterised in that it comprises the introduction of the plant provided with its roots, if desired also furnished with a lump of earth or a container, the application, bearing against the stem, before or after its introduction, of a bearing zone of a first retention means fastened or to be fastened to the receptacle, the arrangement of a bearing zone of a second retention means on the side of the stem opposite that against which the first retention means is applied and a progressive bringing together of the two retention means so as to clamp the stem between the said bearing zones in a manner adapted to its diameter.

2. A device for the preservation of plants with large-sized stems, in particular of the Christmas tree type, comprising a receptacle (1) into which the plant stem (2) is introduced, this receptacle (1) being formed from a base (3), from which a peripheral shell (4), which defines an upper peripheral edge and is open towards the top, projects upwards, a supporting member (5) consisting of retention elements (6, 7, 27), by means of which the said stem is held in the upright position in the receptacle (1), attachment means (8, 9, 10, 12) enabling a first retention element (6) to be fastened to the upper peripheral edge of the receptacle, in a detachable and/or removable manner, means (17-22; 28) for fastening a second retention element (7, 27) so that the two retention elements (6, 7, 27) are disposed on either side of the stem (2), and also means for stabilising the receptacle (1), in the form of ballasting formed principally by water (26), characterised in that the two retention elements (6, 7) each have at least one bearing zone (13, 16, 23) for the stem (2), even provided with its roots, and if desired furnished with a lump of earth or a container, in that the abovementioned fastening means (17-22; 28) join the second retention element, in a detachable and/or removable manner, to the receptacle (1) or to the first retention element (6), and in that the device additionally comprises tightening means (17-22; 27) which cause a progressive mutual bringing together of the two retention elements (6, 7, 27) so that the plant stem (2) disposed between the latter is clamped between their bearing zones in a manner adapted to its diameter.

3. A device according to claim 2, characterised in that the bearing zones (13, 16, 23) are shaped so that, in the clamping position, there are always, in cross-section, at least four points of contact between the stem (2) and the retention elements (6, 7).

4. A device according to claim 3, characterised in that one of the retention elements (6) has a first bearing zone (13), the shape of which is adapted to cooperate with a stem (2A) of maximum diameter for the plants to be preserved indoors, and in that the other retention element (7) is provided with a second bearing zone (16, 23) which can be arranged facing the first bearing zone (13), these bearing zones being shaped so as to enable, under the effect of the tightening means (17-22), an adjustment of their distance down to values much lower than the aforementioned maximum diameter.

5. A device according to claim 4, characterised in that the first bearing zone (13) has a vertical groove (14) approximately at its centre.

6. A device according to any of claims 3 to 5, characterised in that each of the retention elements, or one of them (7), has a plurality of potential bearing zones (16, 23) for the purpose of adaptation to the diameter of the stem.

7. A device according to any of claims 2 to 6, characterised in that the abovementioned fastening means (17-22) simultaneously form the abovementioned tightening means.

8. A device according to any of claims 2 to 7, characterised in that the first retention element (6) is a bar, made of one or more pieces, with a length at least equal to that of the top opening of the receptacle (1), and in that it carries the said attachment means (8-10, 12) at each of its ends.

9. A device according to claim 8, characterised in that it comprises means for adjusting the length of the bar to the size of the receptacle opening.

10. A device according to any of claims 2 to 9, characterised in that the first retention element (6) is attached at one of its ends to the edge (11) of the receptacle (1) by an attachment means (8-10, 12) enabling a pivoting of the first retention element (6) about this attachment means.

11. A device according to any of claims 8 to 10, characterised in that the bar (6) has, on one of its lateral faces, a recess in the form of an arc of a circle, the radius of which corresponds approximately to the maximum radius of a stem of a plant preserved indoors, this recess forming the abovementioned first bearing zone (13), it being possible, if desired, to provide the latter with anti-friction means, such as ribbing.

12. A device according to any of claims 4 to 11, characterised in that the second retention element (7) has, facing the first retention element (6), a projection (15), the vertex of which is provided with a recess forming the said second bearing zone (16), the length and the height of this projection (15) being provided so as to enable its penetration into a recess, fashioned on the first retention element in order to serve as first bearing zone (13), without permitting contact with this first bearing zone (13).

13. A device according to claim 12, characterised in that the second retention element (7) has, opposite the abovementioned projection (15), a recess forming a potential additional bearing zone (23), in the inverted position of the second retention element (7).

14. A device according to any of claims 2 to 13, characterised in that the abovementioned tightening means comprise two rods (17, 18) which project parallel from one of the retention elements (6), at a distance greater than the diameter of the plant stem, and over a length greater than this diameter, in that the free ends of these rods (17, 18) are threaded and passed through perforations (19, 20) provided in a corresponding manner on the second retention element (7), and in that locknuts (21, 22) are screwed onto the ends of these rods (17, 18) projecting beyond these perforations (19, 20).

15. A device according to any of claims 2 to 14, characterised in that the second retention element (7) is joined to the first retention element (6) by one of its ends, so as to be capable of pivoting relative to the first retention element (6).

16. A device according to any of claims 2 to 6, characterised in that at least one of the retention elements (27) is made of a strong elastic material, the elastic force of which serves as a force for mutually bringing together the retention elements (6, 27).
